# EUROPÄISCHE PATENTSCHRIFT

(11) **EP 3 591 158 B1**
(45) Veröffentlichungstag und Bekanntmachung des Hinweises auf die Patenterteilung: **13.10.2021**
(21) Anmeldenummer: 19175408.4
(22) Anmeldetag: 20.05.2019
(51) Int. Cl.: E06B 1/32, E06B 9/58, E04B 2/96, E06B 9/00

(54) **BAUELEMENT**
BUILDING COMPONENT
COMPOSANT POUR CONSTRUCTION

(30) Priorität: 04.07.2018 DE 202018103814 U
(43) Veröffentlichungstag der Anmeldung: 08.01.2020
(73) Patentinhaber: SCHÜCO International KG, 33609 Bielefeld (DE)
(72) Erfinder: BÜSCHER, Christian, 33615 Bielefeld (DE); BLÜMEL, Volker, 32791 Lage-Kachtenhausen (DE)
(74) Vertreter: Dantz, Jan Henning

(56) Entgegenhaltungen:
- EP-A2- 2 436 848
- CN-U- 202 299 941
- CN-U- 205 330 484

## Beschreibung

Die vorliegende Erfindung betrifft ein Bauelement, beispielsweise ein Fenster, eine Tür, eine Fassade, zur Montage an einer Gebäudeöffnung, mit einem Blendrahmen, in dem ein Flächenelement mittelbar oder unmittelbar gehalten ist, wobei der Blendrahmen aus mindestens einem Verbundprofil mit einer aus Metall oder Holz hergestellten Innenschale, einer Außenschale aus einem extrudierten Aluminiumprofil und einem die Innenschale und die Außenschale verbindenden Isolierabschnitt gebildet ist.

Die US 2015/0027059 offenbart ein Fenster mit einer integral ausgebildeten Führung für einen Behang, der an gegenüberliegenden Seiten in einer nutförmigen Aufnahme verfahrbar ist.

Die EP 2 436 848 B1 offenbart eine Tragwerkkonstruktion, bei der an einer Pfosten-Riegel-Konstruktion ein hervorstehendes Tragprofil an einer Adapterschiene fixiert ist, die an einer Pfosten-Riegel-Konstruktion festgelegt ist. Zur Montage solcher hervorstehender Tragprofile dienen meist Schraubverbindungen. Bei nachträglich angeschraubten Tragprofilen bilden sich daher Fugen an dem Übergang zwischen Tragprofil und einem Profil der Tragkonstruktion aus. Gerade bei Montage eines Sonnenschutzes werden häufig eine Vielzahl von Führungsprofilen an einem Blendrahmen montiert, wobei das Verschrauben solcher Führungsprofile in der Montage aufwändig ist und zudem wegen der Fugenbildung optisch nachteilig ist.

CN 205 330 484 U offenbart ein Verbundprofil für ein Fenster, an dem ein Führungsprofil für einen Sonnenschutz montiert ist.

Es ist daher Aufgabe der vorliegenden Erfindung, ein Bauelement zur Montage an einer Gebäudeöffnung zu schaffen, an dem auf einfache Weise an einer Außenseite ein Sonnenschutz oder andere Funktionselemente montiert werden können.

Diese Aufgabe wird mit einem Bauelement mit den Merkmalen des Anspruches 1 gelöst.

Bei dem erfindungsgemäßen Bauelement weist der Blendrahmen mindestens ein Verbundprofil mit einer Außenschale auf, das ein Winkelprofil umfasst und einen ersten Schenkel aufweist, der an dem Isolierabschnitt festgelegt ist und im Wesentlichen parallel zu dem Flächenelement ausgerichtet ist, und einen zweiten Schenkel, der auf der von dem Isolierabschnitt abgewandten Seite hervorsteht und an dem mindestens eine Haltevorrichtung vorgesehen ist. Der zweite Schenkel der Außenschale steht somit von dem Flächenelement hervor und kann zur Befestigung und Führung von Bauteilen eingesetzt werden, insbesondere können an dem zweiten Schenkel ein Sonnenschutz, eine Absturzsicherung oder weitere Bauteile montiert werden. Der zweite Schenkel bildet somit ein vorgefertigtes Hilfsmittel aus, um eine Haltevorrichtung zu montieren. Erfindungsgemäß ist an dem zweiten Schenkel eine Haltevorrichtung für eine

Absturzsicherung vorgesehen. Eine solche Absturzsicherung ist beispielsweise notwendig, wenn an dem Blendrahmen ein bodentiefer Flügel vorgesehen wird, so dass über eine gewisse Höhe des Blendrahmens eine Absturzsicherung vorgesehen werden muss, die als durchsturzsicheres Glas, Gitter oder sonstiges Flächenelement ausgebildet sein kann. Eine solche Absturzsicherung kann ebenfalls an dem zweiten Schenkel der Außenschale montiert werden.

Der zweite Schenkel erstreckt sich vorzugsweise in einem rechten Winkel von dem ersten Schenkel. Dabei kann jeder Schenkel wahlweise ein- oder mehrwandig ausgebildet sein und optional zur Erhöhung der Stabilität eine Hohlkammer aufweisen. Zudem können an den Stegen Befestigungsstege oder andere Profilierungen integral ausgebildet sein, ohne dass die Grundform der Außenschale mit der Winkelform geändert wird.

Der Blendrahmen umfasst vorzugsweise an gegenüberliegenden vertikalen Seiten jeweils ein Verbundprofil mit einer Außenschale, die ein Winkelprofil aufweist. Die horizontalen Verbundprofile an der Unterseite und der Oberseite des Blendrahmens können optional auch ein Verbundprofil mit Winkelprofil aufweisen, vorzugweise ist zumindest das Verbundprofil an der Oberseite mit einer glatten Außenfläche ohne einen zweiten Schenkel ausgebildet. Zur Führung eines Sonnenschutzes können beispielsweise nur die beiden vertikalen Verbundprofile eine Außenschale mit einem Winkelprofil aufweisen. An dem zweiten Schenkel kann dann ein Sonnenschutz montiert werden, wobei hierfür die Haltevorrichtung ein leistenförmiges Profil umfasst, das an dem zweiten Schenkel fixiert ist. Das Profil kann dann klemmend und/oder rastend an dem zweiten Schenkel fixiert werden, wobei an dem zweiten Schenkel entsprechende Profilierungen oder Befestigungsstege vorgesehen sein können, um das leistenförmige Profil vorfixieren oder fixieren zu können.

In einer weiteren Ausgestaltung ist die Außenschale T-förmig ausgebildet und umfasst somit zwei winkelförmige Abschnitte, wobei an dem hervorstehenden zweiten Schenkel vorzugsweise auf gegenüberliegenden Seiten eine Führungs- oder Haltevorrichtung festgelegt ist. Dann kann der zweiten Schenkel der Außenschale genutzt werden, um an gegenüberliegenden Seiten einen Sonnenschutz und/oder eine Absturzsicherung vorzusehen.

Die Erfindung wird nachfolgend anhand mehrerer Ausführungsbeispiele mit Bezug auf die beigefügten Zeichnungen näher erläutert. Es zeigen:
- Figur 1: eine perspektivische Ansicht eines Bauelementes in einer montierten Position;
- Figuren 2 und 3: zwei Schnittansichten durch ein Verbundprofil für ein nicht erfindungsgemäßes Bauelement in einer ersten Ausführungsform;
- Figur 4: eine Schnittansicht durch ein Verbundprofil gemäß einer zweiten nicht erfindungsgemäßen Ausführungsform; und
- Figuren 5 und 6: zwei Schnittansichten durch ein Verbundprofil einer erfindungsgemäßen Ausführungsform.

Ein Bauelement 1 umfasst einen aus Verbundprofilen 2 hergestellten Blendrahmen, der in einer Gebäudeöffnung montiert ist. Dabei kann der Blendrahmen umlaufend von einem Mauerwerk umgeben sein oder als Pfosten-Riegel-Konstruktion gebildet sein. In dem Blendrahmen ist ein Flächenelement 3 in Form einer Isolierglasscheibe oder eines anderen plattenförmigen Bauteils angeordnet, wobei das Flächenelement 3 wahlweise an einem Flügel oder unmittelbar an dem Verbundprofil 2 des Blendrahmens fixiert sein kann. An dem Flächenelement 3 sind an der Außenseite zwei vertikale Führungen 4 für einen Sonnenschutz 5 vorgesehen, wobei der Sonnenschutz 5 entlang der beiden Führungen 4 verfahrbar ist.

In Figur 2 ist eine Schnittansicht durch ein vertikales Verbundprofil 2 eines Blendrahmens gezeigt. Das Verbundprofil 2 umfasst eine Innenschale 10, die aus Metall oder Holz hergestellt sein kann und über einen Isolierabschnitt 11 mit einer Außenschale 14 verbunden ist. Der Isolierabschnitt 11 kann ein oder mehrere Isolierstege 12 aus Kunststoff umfassen und zudem mit einem oder mehreren Isolierkörpern 13 gefüllt sein. Die Außenschale 14 besteht aus Metall, insbesondere aus einem extrudierten Aluminiumprofil.

Die Außenschale 14 ist als Winkelprofil ausgebildet und umfasst einen ersten Schenkel 15, der im Wesentlichen parallel zu dem Flächenelement 3 ausgerichtet ist, und einen zweiten Schenkel 16, der im Wesentlichen senkrecht von dem ersten Schenkel 15 nach außen hervorsteht. An dem ersten Schenkel 15 sind auf der zu dem Isolierabschnitt 11 gewandten Seite Befestigungsstege ausgebildet. Der erste Isoliersteg 15 kann einwandig oder doppelwandig ausgebildet sein und optional eine oder mehrere Hohlkammern umfassen. In jedem Fall ist die Grundform des Isoliersteges 15, abgesehen von solchen Hohlkammern, Befestigungsstegen oder Beschlagsnuten, parallel zu dem Flächenelement 3 ausgerichtet. Der von dem ersten Schenkel 15 senkrecht hervorstehende zweite Schenkel 16 kann ebenfalls ein- oder doppelwandig ausgebildet sein und eine oder mehrere Hohlkammern aufweisen. Zudem können auch an dem zweiten Schenkel 16 Befestigungsstege, Nuten oder andere Profilierungen ausgebildet sein.

In Figur 2 ist an der Außenschale 14 eine Führungsvorrichtung 32 für einen Sonnenschutz 30 ausgebildet. Der Sonnenschutz 30 kann als textiler Behang oder Lamellenbehang ausgebildet sein, der an gegenüberliegenden Seiten Verfahrbare Führungselemente 31 aufweist, die in einer Nut der Führungsvorrichtung 32 verfahrbar gehalten sind. Die Führungsvorrichtung umfasst ein leistenförmiges Profil, das mit einem ersten hakenförmigen Befestigungssteg 33 einen äußeren Steg an dem zweiten Schenkel 16 U-förmig umgreift. Zudem sind zwei Befestigungsstege 34 an dem ersten Schenkel 15 abgestützt und durch Haltestege an dem ersten Schenkel 15 gegen ein Verschieben in der Ebene des Flächenelementes gesichert. Das leistenförmige Profil kann klemmend oder rastend an der Außenschale 14 festgelegt sein, wobei optional auch ein zusätzliches Verschrauben möglich ist. In jedem Fall können von dem zweiten Schenkel 16 schon Kräfte durch die Fixierung der Führungsvorrichtung 32 aufgenommen werden, und zudem wird im Bereich des zweiten Schenkels 16 eine Fugenbildung vermieden, da dieser integral mit der Außenschale 14 ausgebildet ist.

In Figur 3 ist das Verbundprofil ohne den Sonnenschutz 30 dargestellt. Das Verbundprofil 2 kann in einem Blendrahmen in ein Mauerwerk oder eine Tragkonstruktion eingesetzt werden, wobei der zweite Schenkel 16 auf der zu dem Sonnenschutz 30 abgewandten Seite mit Dichtmitteln versehen sein kann, um eine erste Dichtebene auszubilden.

In Figur 4 ist eine modifizierte Ausgestaltung eines Verbundprofils gezeigt, bei der eine geänderte Außenschale 14' an dem Isolierabschnitt 11 festgelegt ist. Die Außenschale 14' ist winkelförmig mit einem ersten Schenkel 15 und einem zweiten Schenkel 16 ausgebildet, wobei zusätzlich an dem zweiten Schenkel 16 ein abgewinkelter Führungssteg 17 angeformt ist, der einen nach innen ragenden Steg 18 aufweist. An dem ersten Schenkel 15 ist ein weiterer Führungssteg 20 hervorstehend ausgebildet, so dass eine hinterschnittene Nut 19 an dem zweiten Schenkel 16 ausgebildet ist, an der unmittelbar ein Sonnenschutz 30 mit verfahrbaren Führungselementen 31 montiert werden kann. Die in Figur 2 gezeigte zweiteilige Ausgestaltung des Schenkels 16 mit der Führungsvorrichtung 32 ist in Figur 4 einteilig ausgebildet, so dass die Außenschale 14' eine integral ausgebildete Führungsvorrichtung besitzt, insbesondere eine Nut 19 oder Führungsnut oder Führungsstege, die zur Montage eines Sonnenschutzes dienen.

In den Figuren 5 und 6 ist eine erfindungsgemäße Ausführungsform eines Verbundprofils gezeigt, bei dem eine Außenschale 14 über einen Isolierabschnitt 11 mit einer Innenschale 10 verbunden ist. Die Außenschale 14 besitzt einen modifizierten zweiten Schenkel 16', der eine größere Länge besitzt als bei dem Ausführungsbeispiel der Figuren 2 und 3. Dadurch kann eine Führungs- und Haltevorrichtung 32 an dem zweiten Schenkel 16' montiert werden, die eine erste Führungsnut für einen Sonnenschutz 30 und eine zweite Nut 35 für eine Absturzsicherung 40 aufweist. Die Führungs- und Haltevorrichtung 32 ist als leistenförmiges Profil ausgebildet, das mit einem hakenförmigen Befestigungssteg 33 an einem nach außen ragenden Steg des zweiten Schenkels 16' fixiert ist, und zudem sind zwei Befestigungsstege 34 an dem ersten Schenkel 15 abgestützt und gegen ein Verschieben gesichert, wie dies auch in Figur 2 gezeigt ist. Durch die Ausgestaltung der Figuren 5 und 6 kann das Bauelement auch mit einem Blendrahmen mit bodentiefen Fenstern eingesetzt werden, die an der Außenseite mit einer Absturzsicherung 40 versehen werden müssen. Die Absturzsicherung 40 kann als Glasscheibe, Gitter oder Flächenelement ausgebildet sein, das über die Führungs- und Haltevorrichtung 32 an der Außenschale 14 gehalten ist. Auf der Außenseite der Absturzsicherung 40 ist dann der Sonnenschutz 30 verfahrbar über die Führungselemente 31 gehalten.

### Bezugszeichenliste

- 1: Bauelement
- 2: Verbundprofil
- 3: Flächenelement
- 4: Führung
- 5: Sonnenschutz
- 10: Innenschale
- 11: Isolierabschnitt
- 12: Isoliersteg
- 13: Isolierkörper
- 14, 14': Außenschale
- 15: Schenkel
- 16, 16': Schenkel
- 17: Führungssteg
- 18: Steg
- 19: Nut
- 20: Führungssteg
- 30: Sonnenschutz
- 31: Führungselement
- 32: Führungsvorrichtung, Führungs- und Haltevorrichtung
- 32': Haltevorrichtung
- 33: Befestigungssteg
- 34: Befestigungssteg
- 35: Nut
- 40: Absturzsicherung

## Patentansprüche

1. Bauelement zur Montage an einer Gebäudeöffnung, mit einem Blendrahmen, in dem ein Flächenelement (3) mittelbar oder unmittelbar gehalten ist, wobei der Blendrahmen aus mindestens einem Verbundprofil (2) mit einer aus Metall oder Holz hergestellten Innenschale (10), einer Außenschale (14) aus einem extrudierten Aluminiumprofil und einem die Innenschale (10) und die Außenschale (14) verbindenden Isolierabschnitt (11) gebildet ist, **dadurch gekennzeichnet, dass** die Außenschale (14) ein Winkelprofil umfasst, mit einem ersten Schenkel (15), der an dem Isolierabschnitt (11) festgelegt ist, und sich im Wesentlichen parallel zu dem Flächenelement (3) erstreckt, und mit einem zweiten Schenkel (16'), der auf der von dem Isolierabschnitt (11) abgewandten Seite hervorsteht und an dem mindestens eine Haltevorrichtung (32) festgelegt ist, wobei die Haltevorrichtung (32) ein leistenförmiges Profil umfasst, an dem der zweite Schenkel (16') fixiert ist, wobei die Haltevorrichtung (32) für eine Absturzsicherung (40) vorgesehen ist.

2. Bauelement nach Anspruch 1, **dadurch gekennzeichnet, dass** der zweite Schenkel (16') im Wesentlichen in einem rechten Winkel zu dem ersten Schenkel (15) ausgerichtet ist.

3. Bauelement nach Anspruch 1 oder 2, **dadurch gekennzeichnet, dass** der Blendrahmen an gegenüberliegenden vertikalen Seiten jeweils ein Verbundprofil (2) mit einer Außenschale (14) als Winkelprofil aufweist.

4. Bauelement nach einem der Ansprüche 1 bis 3, **dadurch gekennzeichnet, dass** an dem zweiten Schenkel (16') eine Führungsvorrichtung (32) für einen verfahrbaren Sonnenschutz (30) vorgesehen ist.

5. Bauelement nach einem der vorhergehenden Ansprüche, **dadurch gekennzeichnet, dass** das leistenförmige Profil klemmend und/oder rastend an dem zweiten Schenkel (16') fixiert ist.

6. Bauelement nach einem der vorhergehenden Ansprüche, **dadurch gekennzeichnet, dass** die Außenschale T-förmig ausgebildet ist und an dem hervorstehenden zweiten Schenkel auf gegenüberliegenden Seiten eine Haltevorrichtung (32) festgelegt ist.

## Claims

1. Structural element for mounting on an opening of a building, having an outer frame in which a panel element (3) is held indirectly or directly, the outer frame being formed from at least one composite profile (2) having an inner shell (10) made of metal or wood, an outer shell (14) made of an extruded aluminum profile and an insulating section (11) connecting the inner shell (10) and the outer shell (14), **characterized in that** the outer shell (14) comprises an angle profile with a first leg (15), which is fixed to the insulating section (11) and extends substantially parallel to the panel element (3), and a second leg (16'), which projects on the side facing away from the insulating section (11) and to which at least one holding device (32) is fixed, the holding device (32) comprising a strip-shaped profile to which the second leg (16') is fixed, the holding device (32) being provided for a fall protection device (40).

2. The structural element according to claim 1, **characterized in that** the second leg (16') is oriented substantially at a right angle to the first leg (15).

3. The structural element according to claim 1 or 2, **characterized in that** the frame comprises on opposite vertical sides respectively a composite profile (2) with an outer shell (14) as an angle profile.

4. The structural element according to one of claims 1 to 3, **characterized in that** a guide device for a movable sunshade (30) is provided on the second leg (16').

5. The structural element according to one of the preceding claims, **characterized in that** the strip-shaped profile is fixed to the second leg (16') in a clamping and/or latching manner.

6. The structural element according to any one of the preceding claims, **characterized in that** the outer shell is T-shaped and a retaining device (32) is secured to the projecting second leg on opposite sides.

## Revendications

1. Composant de construction destiné à être monté dans une ouverture de construction comprenant un dormant dans lequel un élément de surface (3) est tenu directement ou indirectement,
- le dormant étant formé d'au moins un profilé composite (2) ayant une coque intérieure (10) en métal ou en bois, une coque extérieure (14) en un profilé d'aluminium extrudé et un segment isolant (11) reliant la coque intérieure (10) et la coque extérieure (14),
composant **caractérisé en ce que**
la coque extérieure (14) comprend un profilé en équerre ayant une première branche (15) fixée au segment isolant (11) et s'étendant pratiquement parallèlement à l'élément de surface (3) et une seconde branche (16') en saillie du côté opposé au segment isolant (11) et fixée par au moins un dispositif de maintien (32),
- le dispositif de maintien (32) comprenant un profilé en forme de lamelle auquel est fixé la seconde branche (16'),
* le dispositif de maintien (32) étant prévu pour une protection anti-chute (40).

2. Composant de construction selon la revendication 1,
**caractérisé en ce que**
la seconde branche (16') est orientée pratiquement suivant un angle droit par rapport à la première branche (15).

3. Composant de construction selon la revendication 1 ou 2,
**caractérisé en ce que**
les côtés verticaux respectifs face à face du dormant comportent chacun un profilé composite (2) avec une coque extérieure (14) comme profilé coudé.

4. Composant de construction selon l'une des revendications 1 à 3,
**caractérisé en ce que**
la seconde branche (16') comporte un dispositif de guidage (32) pour une protection solaire mobile (30).

5. Composant de construction selon l'une des revendications précédentes,
**caractérisé en ce que**
le profilé en forme de lamelle est fixé par serrage et/ou par accrochage à la seconde branche (16').

6. Composant de construction selon l'une des revendications précédentes,
**caractérisé en ce que**
la coque extérieure est en forme de T et un dispositif de maintien (32) est fixé à la seconde branche en saillie sur le côté opposé.
